# EUROPÄISCHE PATENTSCHRIFT

(11) **EP 0 566 880 B1**
(45) Veröffentlichungstag und Bekanntmachung des Hinweises auf die Patenterteilung: **22.05.1996**
(21) Anmeldenummer: 93104723.7
(22) Anmeldetag: 23.03.1993
(51) Int. Cl.: B65H 19/18

(54) **Anordnung zum Verbinden aufeinanderfolgender, zu Rollen gewickelter Papierbahnen**
Device for splicing successive paper webs wound in rolls
Dispositif pour raccorder des bandes successives de papier enroulées en bobines

(30) Priorität: 30.03.1992 DE 4210329
(43) Veröffentlichungstag der Anmeldung: 27.10.1993
(73) Patentinhaber: KOENIG & BAUER-ALBERT AKTIENGESELLSCHAFT, D-97080 Würzburg (DE)
(72) Erfinder: Stettner, Gerd, W-8721 Stadtlauringen 3 (DE)

(56) Entgegenhaltungen:
- EP-A- 0 418 527
- DE-A- 4 033 900
- US-A- 2 377 971
- US-A- 4 905 924

## Beschreibung

Die Erfindung betrifft eine Klebestellenanordnung für eine neue Vorratsrolle gemäß dem Oberbegriff des Patentanspruches 1.

Durch die US-A-23 77 971 ist eine gattungsgemäße Anordnung zum Verbinden eines Anfanges einer Papierrolle mit einer laufenden Papierbahn bekannt geworden. Hierzu werden auf die Papierrolle aufgeklebte zweiseitig klebende klebestreifen verwendet. Sie haben auf einer ersten Seite eine aufgebrachte Schicht aus einem Kleber mit gleichmäßig starker Klebefähigkeit. Auf ihrer zweiten Seite sind nebeneinander angeordnet Streifen vorgesehen, die unterschiedliche Klebefähigkeit aufweisen.

Der Erfindung liegt die Aufgabe zugrunde, eine Klebestellenanordnung für eine neue Vorratsrolle zum automatisierten Verbinden einer Rollenbahn durch Klebestreifen an eine ablaufende vorratsrolle, insbesondere für eine Rotationsdruckmaschine, mittels eines Rollenwechslers ohne Kleberückstände zu schaffen.

Erfindungsgemäß wird diese Aufgabe durch den Patentanspruch 1 gelöst.

Nachfolgend soll die die Erfindung an mehreren Ausführungsbeispielen näher erläutert werden. In den dazugehörigen Zeichnungen zeigen:
- Fig. 1: die Vorderansicht einer erfindungsgemäßen Klebestellenanordnung auf einer neuen Vorratsrolle;
- Fig. 2: den Schnitt II - II nach Fig. 1, jedoch in Verbindung mit einer ablaufenden, d. h. zu Ende gehenden Vorratsrolle;
- Fig. 3: die vergrößerte Darstellung der Einzelheit "X" nach Fig. 2 in Vorbereitungsposition einer Klebung mit doppelseitigem Klebeband mit Ablöseklebeschicht;
- Fig. 4: eine Darstellung gemäß Fig. 3, jedoch in Klebeposition;
- Fig. 5: eine Darstellung gemäß Fig. 3, jedoch in Aufreißposition;
- Fig. 6: eine andere Ausführungsvariante in einer Darstellung gemäß Fig. 5 in Aufreißposition mit doppelseitigem Klebeband mit Ablöseklebeschicht.

Gemäß Fig. 1 ist die Vorderansicht einer erfindungsgemaßen Klebestellenanordnung auf einer neuen Vorratsrolle 1 gezeigt. Der Anfang 2 der neuen Vorratsrolle 1 verläuft im Winkel α zur Mittelachse 3 der neuen Vorratsrolle 1. Der Winkel α kann zwischen 10 und 30 Grad liegen. Parallel zur Vorderkante 4 des Rollenanfanges 2 ist ein Klebestreifen 6 geklebt, der den Rollenanfang 2 auf der zweiten Lage 7 der neuen Vorratsrolle 1 befestigt und auf seiner Außenseite Mittel aufweist zum Verbinden mit einer auslaufenden Bahn 8, die von einer zu Ende gehenden Vorratsrolle 9 abläuft.

Gemäß Fig. 3 ist die vergrößerte Darstellung der Einzelheit X nach Fig. 2 in Vorbereitungsposition zu einer Bahnverbindung zwischen einer auslaufenden Bahn 8 einer verbrauchten Vorratsrolle 9 und dem Rollenanfang 2 einer neuen Vorratsrolle 1 gezeigt.

Der Klebestreifen, insgesamt mit 6 bezeichnet, ist als doppelseitig wirkender Klebestreifen ausgeführt und weist auf seiner Unterseite bzw. auf der der neuen Vorratsrolle 1 zugewandten Seite zwei nebeneinander angeordnete Schichten mit verschiedener Klebefähigkeit auf.

Ein bandförmiger Klebemittelträger 11 weist - im Querschnitt gesehen - auf seiner Oberseite über die gesamte Breite eine stark wirkende Klebeschicht auf. Auf der Unterseite des Klebemittelträgers 11 befindet sich in einer ersten Zone eine leicht ablösbare, einmalig klebende Schicht 13; in einer zweiten mittleren Zone eine klebemittelfreie Schicht 14 und in einer dritten Zone eine stark wirkende Klebeschicht 16. Die letztgenannte stark wirkende Klebeschicht 16 ist mit dem Rollenanfang 2 der neuen Vorratsrolle 1 verbunden, und zwar so, daß die Vorderkante der Klebeschicht 16 - in Bewegungsrichtung B gesehen - mit der Vorderkante 4 des Rollenanfanges 2 abschließt oder unmittelbar dahinter liegt.

Die klebemittelfreie Schicht 14 dient zum Ausgleich von Ungenauigkeiten beim Aufbringen des Klebestreifens 6. Die einmalig klebende Schicht 13 ist auf der Oberseite der zweiten Lage 7 der neuen Vorratsrolle 1 befestigt.

In Fig. 3 ist ebenfalls noch die dritte Lage 18 der neuen Vorratsrolle 1 angedeutet. Der in Fig. 3 im Querschnitt dargestellte Klebestreifen 6 kann manuell oder maschinell mit bekannten Vorrichtungen auf die neue Vorratsrolle 1 aufgebracht werden.

Gemäß Fig. 4 ist die Klebeposition gezeigt. Die neue Vorratsrolle 1 wird durch bekannte Mittel, z. B. einem nicht dargestellten Umfangsbeschleuniger, auf die Umfangsgeschwindigkeit gebracht, die der Geschwindigkeit der auslaufenden Bahn entspricht. In Pfeilrichtung C wirkt eine Andrückkraft, z. B. von einer nicht dargestellten Andrückrolle, so daß die auslaufende Bahn 8 gegen die stark wirkende Klebeschicht 12 des Klebestreifens gedrückt wird.

Gemäß Fig. 5 ist die Position des Klebestreifens 6 nach erfolgtem Aufreißen gezeigt. Hier ist ersichtlich, daß der Rollenanfang 2 mit der ablaufenden oder auslaufenden Bahn 8 bereits verbunden ist und daß sich die Unterseite der leicht ablösbaren Klebeschicht 13 von der Oberseite der zweiten Lage 7 gelöst hat. Die leicht ablösbare Klebeschicht 13 hinterläßt keine klebenden Rückstände auf der Oberfläche der zweiten Lage 7 und klebt auch selbst nicht mehr, so daß in der Maschine auch keine klebenden Ruckstände verbleiben. Ein Rest 19 der auslaufenden Bahn 8 wird mittels eines symbolisch dargestellten Trennmessers 21 abgeschlagen.

Gemäß Fig. 6 ist eine andere Ausführungsvariante in einer Darstellung gemäß Fig. 5 nach dem Aufreißen gezeigt. Nach dem erfolgten Andrücken der auslaufenden Bahn 8 an die stark wirkende Klebeschicht 12 des Klebestreifens 6 in Pfeilrichtung C ist die Bahn 8 mit dem Rollenanfang 2 der neuen Vorratsrolle 1 verbunden.

Der Klebestreifen 6 weist an seiner Unterseite eine abspaltbare Klebeschicht 22 auf, die nach dem Verbindungsvorgang der beiden Papierbahnen aus der Unterseite des Klebestreifens 6 herausgelöst ist und mit einer stark klebenden Schicht 24 auf der zweiten Lage 7 der neuen Vorratsrolle 1 verbleibt. Dabei ist sowohl die Unterseite 23 des Klebestreifens 6 als auch die Oberseite 26 der abspaltbaren Klebeschicht 22 frei von Kleberückständen, so daß beim Maschinendurchlauf auch keine klebenden Rückstände an den Walzen bzw. Zylindern haften bleiben können.

Abweichend von der gezeigten Darstellung in Fig. 1 kann der im Winkel α zur Mittelachse 3 verlaufende Anfang 2 der Rollenbahn der Vorratsrolle 1 auch noch andere bekannte Formen der Klebevorbereitung aufweisen, beispielsweise eine V-Form, eine W-Form oder eine Anzahl von Pfeil-Formen. Dann verändert sich auch der Betrag des Winkels .

Die Breite des Klebestreifens 12 kann variiert und insbesondere vergrößert werden, so daß bei einer bisher üblichen Klebevorbereitung, beispielsweise in Pfeil-Form, die Pfeilschäfte entfallen können.

Die Schichten 13; 16; 22 der Klebestreifen 6 können abweichend von den Darstellungen in den Fig. 3 bis 6 auch aufgebracht und nicht eingebracht sein.

Der Schicht starker Klebefähigkeit entspricht eine Abschälkraft von 7,5 Newton pro 25 mm Bandbreite eines Klebestreifens. Der Schicht schwacher bzw. einmaliger Klebefähigkeit entspricht eine Abschälkraft von 0,6 Newton pro 25 mm Bandbreite eines Klebestreifens.

### Teileliste

- 1: Vorratsrolle, neu
- 2: Rollenanfang (1)
- 3: Mittelachse (1)
- 4: Vorderkante (2)
- 5: -
- 6: Klebestreifen
- 7: Zweite Lage
- 8: Auslaufende Bahn
- 9: Vorratsrolle, verbraucht
- 10: -
- 11: Klebemittelträger
- 12: Klebeschicht, stark
- 13: Klebeschicht, leicht ablösbar
- 14: Klebemittelfreie Schicht
- 15: -
- 16: Klebeschicht, stark
- 17: -
- 18: Dritte Lage (1)
- 19: Rest (8)
- 20: -
- 21: Trennmesser
- 22: Klebeschicht, abspaltbar
- 23: Unterseite (6)
- 24: Schicht, stark klebend (22)
- 25: -
- 26: Oberseite (22)
- α: Winkel
- B: Bewegungsrichtung
- C: Andrückrichtung

## Patentansprüche

1. Anordnung zum Verbinden aufeinanderfolgender, zu Rollen gewickelter Papierbahnen mittels vorbereiteter Klebestellen durch zweiseitig klebende Klebestreifen (6) mit einer auf der ersten Seite aufgebrachten Schicht (12) gleichmäßig starker Klebefähigkeit zur Erzeugung einer Klebeverbindung mit einer auslaufenden Bahn (8) einer verbrauchten Vorratsrolle (9) und auf der zweiten, der neuen Vorratsrolle (1) zugewandten Seite des Klebestreifens (6) nebeneinander angeordnete Streifen (16; 13), wobei der erste Streifen (16) aus einer Schicht starker Klebefähigkeit besteht und wobei der Klebestreifen (6) den Anfang (2) der Papierbahn der neuen Vorratsrolle (1), im Querschnitt gesehen, überdeckt und diesen auf der zweiten Lage (7) der neuen Vorratsrolle (1) festlegt, dadurch gekennzeichnet, daß der zweite Streifen (13) eine Schicht aus schwach- und einmal klebenden Kleber aufweist.

## Claims

1. Arrangement for joining successive paper webs wound in rolls by means of prepared splicing areas using adhesive strips (6) which are adhesive on two sides, having a layer (12) of uniformly strong adhesiveness deposited on the first side to produce a spliced joint with a web (8), which is running out, of a used-up supply roll (9) and strips (16; 13) arranged next to one another on the second side, facing the new supply roll (1), of the adhesive strip (6), the first strip (16) comprising a layer of strong adhesiveness and the adhesive strip (6) overlapping the beginning (2) of the paper web of the new supply roll (1), when seen in cross-section, and securing the said beginning to the second layer (7) of the new supply roll (1), characterized in that the second strip (13) has a layer composed of adhesive which is weakly adhesive or adhesive only once.

## Revendications

1. Agencement pour raccorder des bandes successives de papier enroulées en bobines par des joints collés préparés, au moyen de rubans (6) à deux faces adhésives comprenant une couche (12) à pouvoir collant fort uniforme appliquée sur la première face pour créer une liaison collée avec une bande terminale (8) d'une bobine de réserve épuisée (9) et comprenant des rubans (16 ; 13) disposés côte à côte sur la seconde face du ruban adhésif (6) tournée vers la bobine de réserve neuve (1), le premier ruban (16) étant constitué d'une couche à fort pouvoir collant, et le ruban adhésif (6) vu en coupe transversale recouvrant le début (2) de la bande de papier de la bobine de réserve neuve (1) et le fixant au deuxième enroulement (7) de la bobine de réserve neuve (1), caractérisé en ce que le deuxième ruban (13) comporte une couche d'adhésif à pouvoir collant faible ou unique.
